# EUROPÄISCHE PATENTSCHRIFT

(11) **EP 3 070 684 B1**
(45) Veröffentlichungstag und Bekanntmachung des Hinweises auf die Patenterteilung: **25.08.2021**
(21) Anmeldenummer: 15159266.4
(22) Anmeldetag: 16.03.2015
(51) Int. Cl.: G07C 9/00, E05B 19/22

(54) **Schlüssel mit Zusatzeinrichtung**
KEY WITH ADDITIONAL DEVICE
CLÉ ET DISPOSITIF SUPPLÉMENTAIRE

(43) Veröffentlichungstag der Anmeldung: 21.09.2016
(73) Patentinhaber: Gigaset Communications GmbH, 40549 Düsseldorf (DE)
(72) Erfinder: Rudko, Wojciech, 42719 Solingen (DE); Wewers, Otger, 46935 Bocholt (DE)
(74) Vertreter: Michalski Hüttermann & Partner Patentanwälte mbB

(56) Entgegenhaltungen:
- EP-A2- 1 933 282
- WO-A2-2007/148322
- CA-A1- 2 537 208

## Beschreibung

Die Erfindung betrifft eine Anordnung mit einem einen Bart und einen Kopf aufweisenden mechanischen Schlüssel aus Metall zum Betätigen eines Drehschlosses und einer am Kopf des Schlüssels angebrachten Zusatzeinrichtung, wobei die Zusatzeinrichtung ein Gehäuse aufweist und der Kopf des Schlüssels von dem Gehäuse der Zusatzeinrichtung von zwei einander gegenüberliegenden Seiten mit jeweils einer Gehäusewand umgriffen ist, dadurch gekennzeichnet, dass das Gehäuse relativ zum Kopf des Schlüssels verdrehbar gelagert ist, an der jeweiligen Innenseite der beiden Gehäusewände jeweils ein elektrischer Kontakt angeordnet ist und die beiden elektrischen Kontakte durch eine Verdrehung des Gehäuses relativ zum Kopf in einer "Offen"-Stellung bzw. einer "Geschlossen"-Stellung bringbar sind, wobei die beiden elektrischen Kontakte in der "Offen"-Stellung im Abstand von dem Kopf des Schlüssels stehen und in der "Geschlossen"-Stellung galvanisch leitend an dem Kopf des Schlüssels anliegen und somit über den Kopf des Schlüssels hinweg galvanisch leitend miteinander verbunden sind, wobei die Zusatzeinrichtung eine Batterie und einen von der Batterie versorgbaren elektrischen Verbraucher aufweist. Eine derartige Anordnung ist jeweils aus der WO 2007/148322 und aus der EP 1 933 282 A2 bekannt.

Bei Schlössern, insbesondere bei Türschlössern, wie dem Schloss einer Haus- oder Wohnungstüre, stellt sich häufig das Problem, dass ein Nutzer sich nicht mehr sicher ist, ob er das Türschloss abgeschlossen hat. Um diesem Problem zu begegnen, ist es aus der Praxis bekannt, derartige Schlösser mit einem Sensor zu versehen, der den Schließzustand erfasst, also ob das Schloss abgeschlossen ist oder nicht. Ein derartiger Sensor kann ein Signal, das den Schließzustand des Schlosses angibt, an ein Empfangsgerät versenden, so dass der Nutzer über den Schließzustand des Schlosses auch dann informiert werden kann, wenn er sich nicht am Ort des Schlosses befindet. Derartige Sensoren am Schloss sind jedoch nur aufwändig installierbar und erfordern in der Regel eine Modifikation der Tür, des Beschlages und/oder des Schlosses selbst. Darüber hinaus ist häufig eine elektrische Energieversorgung erforderlich, was mitunter das Verlegen einer Verkabelung in der der Tür benachbarten Wand erfordert.

Um diesem Problem zu begegnen, ist es bekannt, einen Schlüssel zum Betätigen eines Drehschlosses mit einer Zusatzeinrichtung zu versehen, die einen Sensor zur Erfassung von Drehbewegungen des Schlüssels sowie eine Kommunikationseinrichtung aufweist, mit der eine erfasste Drehbewegung an ein Empfangsgerät drahtlos übertragen werden kann. Auf diese Weise ist auf dem Empfangsgerät anzeigbar, wie es sich um den Schließzustand des Drehschlosses verhält, ob dieses also verschlossen oder geöffnet ist.

Problematisch ist allerdings, dass bei einer derartigen Zusatzeinrichtung für einen Schlüssel eine elektrische Stromversorgung bereitgestellt werden muss, um den Sensor sowie die Kommunikationseinrichtung zu versorgen. Um ein An- bzw. Ausschalten des Sensors bzw. der Kommunikationseinrichtung von Hand zu vermeiden, werden der Sensor und die Kommunikationseinrichtung bisher ständig mit elektrischer Energie versorgt, was allerdings die Lebensdauer der Batterie stark verkürzt. Daher ist ein häufiger Batteriewechsel erforderlich. In Fällen, in denen die Batterie aus der Zusatzeinrichtung nicht entnehmbar ist, muss sogar die gesamte Zusatzeinrichtung ersetzt werden.

Ausgehend von dieser Situation ist es die Aufgabe der Erfindung, eine derartige Anordnung eines mechanischen Schlüssels zum Betätigen eines Drehschlosses mit einer am Kopf des Schlüssels angebrachten Zusatzeinrichtung anzugeben, mit der ein elektrischer Verbraucher der Zusatzeinrichtung lange Zeit einsatzfähig bleibt.

Diese Aufgabe wird durch den Gegenstand des Anspruchs 1 gelöst. Bevorzugte Weiterbildungen der Erfindung sind in den Unteransprüchen beschrieben.

Die Erfindung liegt also in einer Anordnung mit einem einen Bart und einen Kopf aufweisenden mechanischen Schlüssel aus Metall zum Betätigen eines Drehschlosses und einer am Kopf des Schlüssels angebrachten Zusatzeinrichtung, wobei die Zusatzeinrichtung ein Gehäuse aufweist und der Kopf des Schlüssels von dem Gehäuse der Zusatzeinrichtung von zwei einander gegenüberliegenden Seiten mit jeweils einer Gehäusewand umgriffen ist, dadurch gekennzeichnet, dass das Gehäuse relativ zum Kopf des Schlüssels verdrehbar gelagert ist, an der jeweiligen Innenseite der beiden Gehäusewände jeweils ein elektrischer Kontakt angeordnet ist und die beiden elektrischen Kontakte durch eine Verdrehung des Gehäuses relativ zum Kopf in einer "Offen"-Stellung bzw. einer "Geschlossen"-Stellung bringbar sind, wobei die beiden elektrischen Kontakte in der "Offen"-Stellung im Abstand von dem Kopf des Schlüssels stehen und in der "Geschlossen"-Stellung galvanisch leitend an dem Kopf des Schlüssels anliegen und somit über den Kopf des Schlüssels hinweg galvanisch leitend miteinander verbunden sind, wobei die Zusatzeinrichtung eine Batterie und einen von der Batterie versorgbaren elektrischen Verbraucher aufweist und die Batterie in der "Offen"-Stellung von dem elektrischen Verbraucher getrennt und in der "Geschlossen"-Stellung mit dem elektrischen Verbraucher galvanisch leitend verbunden ist.

Es ist somit ein maßgeblicher Punkt der Erfindung, dass an den beiden Innenseiten der beiden Gehäusewände, die den Kopf des Schlüssels einschließen, jeweils ein elektrischer Kontakt angeordnet ist, wobei die elektrischen Kontakte aufgrund einer Verdrehung des Schlüssels relativ zum Gehäuse über den Schlüsselkopf galvanisch leitend miteinander verbindbar sind. Diese Funktionalität kann dazu genutzt werden, einen Stromkreis zu schließen und somit einen elektrischen Verbraucher in der Zusatzeinrichtung "aufzuwecken". Das bedeutet, dass der elektrische Verbraucher zu Zeiten, zu denen der Schlüssel nicht betätigt wird, die beiden Kontakte auf den Innenseiten der beiden Gehäusewände also elektrisch voneinander isoliert sind, nicht mit Strom versorgt werden muss. Erst beim Betätigen des Schlüssels, also beim Drehen des Schlüssels im Drehschloss, kommt es zusätzlich zu einer Verdrehung des Gehäuses relativ zum Kopf, womit, über den Kopf des Schlüssels hinweg, die beiden elektrischen Kontakte am Gehäuse galvanisch leitend miteinander verbunden werden.

Grundsätzlich ist es ausreichend, wenn das Gehäuse relativ zum Kopf des Schlüssels verdrehbar gelagert ist, also wenn der Schlüssel z.B. derart in das Gehäuse eingesteckt ist, dass er längs der Achse seines Bartes ein gewisses Spiel relativ zum Gehäuse aufweist. Gemäß einer bevorzugten Weiterbildung der Erfindung ist jedoch an der jeweiligen Innenseite der beiden Gehäusewände jeweils ein Steg vorgesehen, der im Abstand von dem jeweiligen elektrischen Kontakt angeordnet ist und der am Kopf des Schlüssels anliegt. Auf diese Weise wird für den Kopf des Schlüssels beidseitig jeweils ein Auflager bereitgestellt, um den der Kopf des Schlüssels, in die eine bzw. in die andere Richtung, verkippen kann. Auf diese Weise wird eine definierte Verdrehbarkeit des Kopfes des Schlüssels relativ zum Gehäuse gewährleistet, was vorteilhaft ist für die verlässliche Kontaktierung der elektrischen Kontakte am Gehäuse durch den Kopf des Schlüssels. Vorzugsweise liegt der Kopf des Schlüssels mittig auf den Stegen auf.

Gemäß einer bevorzugten Weiterbildung der Erfindung ist ferner auf den Innenseiten der beiden Gehäusewände jeweils eine elastische Einrichtung vorgesehen, die am Schlüsselkopf von der jeweiligen Seite anliegt und die Verdrehbarkeit des Gehäuses relativ zum Kopf des Schlüssels gewährleistet. Mit anderen Worten bedeutet dies, dass der Kopf des Schlüssels im Gehäuse mittels der elastischen Einrichtung elastisch eingeklemmt ist, so dass er stabil gehalten und gleichwohl beim Betätigen des Schlüssels in einem Drehschloss relativ zum Gehäuse verdrehbar ist.

Für die elastische Einrichtung kommen unterschiedliche Möglichkeiten in Betracht, insbesondere kann die elastische Einrichtung aus einem reversibel verformbaren Schaumstoff- oder Gummimaterial ausgebildet sein. Gemäß einer bevorzugten Weiterbildung der Erfindung weist die elastische Einrichtung jedoch Federelemente auf. Ganz besonders bevorzugt sind diese Federelemente im Querschnitt kreisförmig. Darüber hinaus ist gemäß einer bevorzugten Weiterbildung der Erfindung vorgesehen, dass die Federelemente im Abstand zueinander stehen. Ganz besonders bevorzugt sind die auf der einen Innenseite des Gehäuses vorgesehenen Federelemente in Bereichen, in denen sie nicht am Kopf des Schlüssels anliegen, mit den auf der anderen Innenseite des Gehäuses vorgesehenen Federelementen verbunden. Diese Verbindung kann auf unterschiedliche Weise ausgestaltet sein. Vorzugsweise handelt es sich jedoch um eine formschlüssige Verbindung. Insbesondere ist gemäß einer bevorzugten Weiterbildung der Erfindung vorgesehen, dass die Federelemente mit Rasteinrichtungen versehen sind, so dass die Federelemente auf der einen Seite des Gehäuses mit den Federelementen auf der anderen Seite des Gehäuses verrasten können. Ganz besonders bevorzugt ist in diesem Zusammenhang schließlich, dass sich die Federelemente auf der einen Innenseite des Gehäuses und auf der anderen Innenseite des Gehäuses jeweils genau gegenüberliegen.

Wie oben schon ausgeführt, ist mit der erfindungsgemäßen Ausgestaltung die Möglichkeit verbunden, einen elektrischen Verbraucher der Zusatzeinrichtung zu "wecken". Erfindungsgemäß weist die Zusatzeinrichtung in diesem Zusammenhang eine Batterie und einen von der Batterie versorgbaren elektrischen Verbraucher auf, wobei die Batterie in der "Offen"-Stellung von dem elektrischen Verbraucher getrennt und in der "Geschlossen"-Stellung mit dem elektrischen Verbraucher galvanisch leitend verbunden ist. Dies bedeutet, dass erfindungsgemäß der Stromkreis zur Versorgung des elektrischen Verbrauchers der Zusatzeinrichtung nur während des Betätigen des Schlüssels geschlossen wird, nämlich dadurch, dass beim Betätigen des Schlüssels im Drehschloss der Schlüssel relativ zum Gehäuse verkippt, so dass die beiden elektrischen Kontakte am Gehäuse über den Schlüsselkopf galvanisch leitend miteinander verbunden werden.

Grundsätzlich ist es ausreichend, wenn auf einer jeweiligen Innenseite jeweils nur ein elektrischer Kontakt vorgesehen ist. Gemäß einer bevorzugten Weiterbildung der Erfindung ist jedoch vorgesehen, dass an der jeweiligen Innenseite der beiden Gehäusewände jeweils zwei elektrische Kontakte angeordnet sind und jeweils zwei auf einander gegenüberliegenden Seiten vorgesehene elektrische Kontakte durch eine Verdrehung des Gehäuses relativ zum Kopf in eine Richtung bzw. in die dazu entgegengesetzte Richtung in eine "Offen"-Stellung bzw. eine "Geschlossen"-Stellung bringbar sind, wobei die jeweiligen elektrischen Kontakte auf den einander gegenüberliegenden Seiten in der "Offen"-Stellung im Abstand von dem Kopf des Schlüssels stehen und in der "Geschlossen"-Stellung galvanisch leitend an dem Kopf des Schlüssels anliegen und somit über den Kopf des Schlüssels hinweg galvanisch leitend miteinander verbunden sind. Diese Ausgestaltung der Erfindung erlaubt es, unabhängig von der Drehrichtung beim Betätigen des Schlüssels in einem Drehschloss immer jeweils zwei elektrische Kontakte auf einander gegenüberliegenden Innenseiten des Gehäuses galvanisch leitend über den Schlüsselkopf miteinander zu verbinden.

Gemäß einer bevorzugten Weiterbildung der Erfindung ist vorgesehen, dass der elektrische Verbraucher eine Sensoreinrichtung aufweist, die einen Drehbewegungssensor, mit dem eine Drehbewegung des Schlüssels erfassbar ist, oder/und einen Orientierungssensor aufweist, mit dem die Orientierung des Schlüssels während der Drehbewegung erfassbar ist. Zur Erfassung des Schließzustandes des mit dem Schlüssel betätigten Drehschlosses kann damit zum einen, nämlich aufgrund der Richtung der Drehbewegung des Schlüssels, erfasst werden, ob das Drehschloss abgeschlossen oder aufgeschlossen worden ist. Zusätzlich ermöglicht der Orientierungssensor, die Orientierung des Schlüssels während des Auf- bzw. Abschließens, also während der Drehbewegung des Schlüssels, zu erfassen, so dass damit auch erkannt werden kann, von welcher Richtung her der Schlüssel in das Drehschloss eingesteckt worden ist. Damit kann festgestellt werden, ob das Drehschloss von außen oder von innen auf- bzw. abgeschlossen worden ist. Neben dem Schließzustand - offen/geschlossen - ermöglicht diese Ausgestaltung der Erfindung damit auch die Angabe, von wo - von innen/von außen - das Drehschloss auf- bzw. abgeschlossen worden ist.

Gemäß einer bevorzugten Weiterbildung der Erfindung ist der Schlüssel mit einer Kommunikationseinrichtung zum drahtlosen Übertragen von Daten versehen, wobei Daten zu der von dem Drehbewegungssensor erfassten Drehbewegung des Schlüssels und Daten zu der Orientierung des Schlüssels während der Drehbewegung von der Kommunikationseinrichtung drahtlos an ein Empfangsgerät übertragbar sind. Auf diese Weise kann der Schlüssel frei von irgendwelchen Anzeigeeinrichtungen bzw. Auswerteeinrichtungen in der Zusatzeinrichtung gehalten werden, so dass die Anordnung des Schlüssels mit der Zusatzeinrichtung handlich und einfach betätigbar bleibt.

Nachfolgend wird die Erfindung anhand bevorzugter Ausführungsbeispiele unter Bezugnahme auf die Zeichnungen weiter im Detail erläutert.

In den Zeichnungen zeigen
- Fig. 1a: schematisch eine Anordnung eines mechanischen Schlüssels für ein Drehschloss und einer Zusatzeinrichtung mit einer Sensor- und Kommunikationseinheit gemäß einem bevorzugten Ausführungsbeispiel der Erfindung,
- Fig. 1b: schematisch die Anordnung aus Fig. 1a in zusammengebautem Zustand,
- Fig. 2: schematisch den Aufbau der Sensor- und Kommunikationseinheit aus Fig. 1a,
- Fig. 3a: schematisch die Anordnung des Schlüsselkopfes in der Zusatzeinrichtung im Ruhezustand in einer Draufsicht und in einer Frontansicht,
- Fig. 3b: schematisch die Anordnung des Schlüsselkopfes in der Zusatzeinrichtung beim Betätigen des Schlüssels in zwei einander entgegengesetzte Richtungen in einer Draufsicht und in einer Frontansicht,
- Fig. 4: eine schematische Darstellung von Details der Halterung des Schlüsselkopfes in der Zusatzeinrichtung gemäß dem bevorzugten Ausführungsbeispiel aus den Fig. 3a und 3b und
- Fig. 5: schematisch die Anordnung von Schlüsseln mit verschiedenen Schlüsselkopfformen in einer jeweiligen Zusatzeinrichtung gemäß anderer bevorzugter Ausführungsbeispiele der Erfindung.

Aus Fig. 1 ist eine Anordnung mit einem mechanischen Schlüssel 1 für ein hier nicht weiter dargestelltes Drehschloss und einer an dem Schlüssel 1 anbringbaren Zusatzeinrichtung 2 ersichtlich. Die Zusatzeinrichtung weist einen Schlüsseladapter 3 auf, in dem der Schlüsselkopf 4 des Schlüssels aufgenommen werden kann. Der Schlüssel 1 kann dann zusammen mit dem Schlüsseladapter 3 in einen Rahmen 5 eingelegt werden, wobei der Rahmen 5 zusammen mit dem Schlüsseladapter 3 und dem Schlüssel 1 schließlich in ein Gehäuse 6 eingeschoben werden kann.

Innerhalb des Gehäuses 6 sind außerdem eine elektrische Batterie 7 zur elektrischen Stromversorgung sowie eine Sensor- und Kommunikationseinrichtung 8 vorgesehen. Damit wird im zusammengebauten Zustand eine Anordnung erzielt, wie aus Fig. 1b ersichtlich, bei der aus dem Gehäuse 6 nur der Bart 9 des Schlüssels 1 hervorsteht. Diese Anordnung kann weiterhin verwendet werden, wie der Schlüssel 1 alleine, da ein Nutzer des Schlüssels 1 diesen anstatt am Schlüsselkopf 4 am Gehäuse 6 der Zusatzeinrichtung 2 halten und den Schlüssel 1 damit betätigen kann.

In Fig. 2 ist die Sensor- und Kommunikationseinheit 8 schematisch im Detail dargestellt. Die Sensor- und Kommunikationseinheit 8 weist eine Sensoreinrichtung 10 und eine mit dieser verbundene Kommunikationseinrichtung 11 auf. Wie mit dem Doppelpfeil angedeutet, ist die Kommunikationseinrichtung 11 zum drahtlosen Übertragen von Daten eingerichtet. Vorliegend handelt es sich bei der Kommunikationseinrichtung 11 um ein Bluetooth-Modul nach dem Standard 4.0.

Die Sensoreinrichtung 10 wird vorliegend von einem Magnetsensor zur Erkennung des Erdmagnetfelds gebildet. Dieser Magnetsensor dient einerseits als Drehbewegungssensor, mit dem eine Drehbewegung des Schlüssels 1 erfassbar ist. Darüber hinaus dient dieser Magnetsensor auch als Orientierungssensor, mit dem die Orientierung des Schlüssels 1 während seiner Drehbewegung erfasst werden kann. Die Daten hinsichtlich einer erfassten Drehbewegung sowie der Orientierung des Schlüssels 1 während dieser Drehbewegung können von der Sensoreinrichtung 10 an die Kommunikationseinrichtung 11 übertragen werden, die ihrerseits diese Daten drahtlos, vorliegend per Bluetooth, an eine weitere Einrichtung übermitteln kann. Damit ist die oben schon angesprochene Funktion erzielbar, dass ein Nutzer über den Schließzustand des Schlosses auch dann informiert werden kann, wenn er sich nicht am Ort des Schlosses befindet. Damit kann einerseits festgestellt werden, ob das Drehschloss von außen oder von innen auf- bzw. abgeschlossen worden ist. Neben dem Schließzustand - offen/geschlossen - wird auch die Angabe ermöglicht, von wo - von innen/von außen - das Drehschloss auf- bzw. abgeschlossen worden ist.

Aus den Fig. 3a und 3b ist nun ersichtlich, wie der Schlüssel 1 in der Zusatzeinrichtung 2 gehalten ist. Die Zusatzeinrichtung 2 weist auf den beiden Innenseiten ihres Gehäuses 6 jeweils zwei elektrische Kontakte 12 auf. Außerdem sind auf den Innenseiten der beiden Gehäusewände 16 Federelemente 13 angeordnet. Diese Federelemente 13 sind aus einem elastischen Material gebildet, so dass sie reversibel verformbar sind. Mit Hilfe dieser Federelemente 13 wird der Kopf 4 des Schlüssels 1 zwischen den beiden Gehäusewänden 16 elastisch fixiert, nämlich derart, dass der Kopf 4 relativ zum Gehäuse 6 verdrehbar ist.

Auf den Innenseiten der Gehäusewände 16 sind darüber hinaus jeweils ein Steg 14 angeordnet, und zwar derart, dass der Steg 14 mittig zur jeweiligen Gehäusewand 16 steht und darüber hinaus in Richtung der Längsachse des Barts 9 des Schlüssels 1 verläuft. Die beiden Stege 14 bilden also ein Auflager für den Kopf 4 des Schlüssels 1. Damit wird insgesamt eine Funktionalität erzielt, wie insgesamt aus den Fig. 3a und 3b ersichtlich.

Während Fig. 3a die Ruhestellung der Anordnung des mechanischen Schlüssels 1 mit der Zusatzeinrichtung 2 zeigt, ist in Fig. 3b dargestellt, wie sich der Schlüssel 1, insbesondere der Kopf 4 des Schlüssels 1, relativ zum Gehäuse 6 der Zusatzeinrichtung 2 verhält. Je nach Drehrichtung des Schlüssels 1, nämlich entgegen dem Uhrzeigersinn wie in Fig. 3b oben gezeigt, oder mit dem Uhrzeigersinn, wie in Fig. 3b unten gezeigt, kommt es zu einem Verdrehen des Schlüssels 1 und damit auch des Kopfes 4 des Schlüssels 1 relativ zum Gehäuse 6 der Zusatzeinrichtung 2. Aufgrund der flexiblen Lagerung des Kopfes 4 des Schlüssels 1 zwischen den beiden Gehäusewänden 16 des Gehäuses kommt es dabei dazu, dass der Kopf 4 des Schlüssels 1, je nach Drehrichtung, jeweils einen elektrischen Kontakt 12 auf einer Innenseite einer Gehäusewand 16 mit einem elektrischen Kontakt 12 auf der anderen Innenseite der gegenüberliegenden Gehäusewand 16 kontaktiert. Aufgrund der Ausbildung des Schlüssels 1 und damit auch des Kopfes 4 des Schlüssels 1 aus Metall werden damit die beiden elektrischen Kontakte 12 auf den einander gegenüberliegenden Seiten der Gehäusewände 16 also galvanisch leitend miteinander verbunden. Auf diese Weise wird der Stromkreis geschlossen, der die Batterie 7 mit der Sensor- und Kommunikationseinheit 8 verbindet, so dass die Sensor- und Kommunikationseinheit 8 durch das Betätigen des Schlüssels 1 in dem Drehschloss "aufgeweckt" wird. Durch die Versorgung der Sensor- und Kommunikationseinheit 8 mit elektrischer Energie von der Batterie 7 kann also während des Betätigen des Schlüssels 1 im Drehschloss zum einen die Änderung des Schließzustands erfasst werden, und zum anderen kann mittels der Kommunikationseinrichtung 11 an ein weiteres Gerät übertragen werden, was von der Sensoreinrichtung 10 erfasst worden ist.

Aus Fig. 4 sind Details zu den Federelementen 13 ersichtlich, die einen sicheren Halt des Kopfes 4 des Schlüssels 1 zwischen den beiden Gehäusewänden 16 des Gehäuses 6 der Zusatzeinrichtung 2 gewährleisten. Wie der vergrößerten Darstellung der Federelemente 13 entnehmbar, weisen diese Rasteinrichtungen 15 auf, mit denen die oberen Federelemente 13 mit den unteren Federelementen 13 verbindbar sind. Konkret sind die oberen Federelemente 13 jeweils mit einer Ausnehmung 17 versehen, in die ein Vorsprung 18 auf dem oberen Ende des unteren Federelements 13 passgenau einführbar ist. Da die Federelemente 13 aus einem flexiblen Material hergestellt sind, das sich reversibel verformen lässt, wird auf diese Weise zwischen den beiden Federelementen 13, die einander genau gegenüberliegen, ein Kraftschluss erzeugt.

Aus Fig. 5 ist schließlich ersichtlich, dass Schlüssel 1 mit unterschiedlichen Schlüsselkopfformen sicher in einer Zusatzeinrichtung 2 mit entsprechenden Federelementen 13 auf den Innenseiten der jeweiligen Gehäusewände 16 gehalten werden können.

**Bezugszeichenliste**

| | |
|---|---|
| mechanischer Schlüssel | 1 |
| Zusatzeinrichtung | 2 |
| Schlüsseladapter | 3 |
| Kopf des Schlüssels | 4 |
| Rahmen | 5 |
| Gehäuse | 6 |
| Batterie | 7 |
| Sensor- und Kommunikationseinheit | 8 |
| Bart des Schlüssels | 9 |
| Sensoreinrichtung | 10 |
| Kommunikationseinrichtung | 11 |
| elektrische Kontakte | 12 |
| Federelemente | 13 |
| Steg | 14 |
| Rasteinrichtungen | 15 |
| Gehäusewände | 16 |
| Ausnehmung | 17 |
| Vorsprung | 18 |

## Patentansprüche

1. Anordnung mit einem einen Bart (9) und einen Kopf (4) aufweisenden mechanischen Schlüssel (1) aus Metall zum Betätigen eines Drehschlosses und einer am Kopf (4) des Schlüssels (1) angebrachten Zusatzeinrichtung (2), wobei
die Zusatzeinrichtung (2) ein Gehäuse (6) aufweist und
der Kopf (4) des Schlüssels (1) von dem Gehäuse (6) der Zusatzeinrichtung (2) von zwei einander gegenüberliegenden Seiten mit jeweils einer Gehäusewand (16) umgriffen ist, wobei
das Gehäuse (6) relativ zum Kopf (4) des Schlüssels (1) verdrehbar gelagert ist, an der jeweiligen Innenseite der beiden Gehäusewände (16) jeweils ein elektrischer Kontakt (12) angeordnet ist,
die beiden elektrischen Kontakte (12) durch eine Verdrehung des Gehäuses (6) relativ zum Kopf (4) in eine "Offen"-Stellung bzw. eine "Geschlossen"-Stellung bringbar sind,
die beiden elektrischen Kontakte (12) in der "Offen"-Stellung im Abstand von dem Kopf (4) des Schlüssels (1) stehen und in der "Geschlossen"-Stellung galvanisch leitend an dem Kopf (4) des Schlüssels (1) anliegen und somit über den Kopf (4) des Schlüssels (1) hinweg galvanisch leitend miteinander verbunden sind und
die Zusatzeinrichtung (2) eine Batterie (7) und einen von der Batterie (7) versorgbaren elektrischen Verbraucher aufweist,
**dadurch gekennzeichnet, dass** die Batterie (7) in der "Offen"-Stellung von dem elektrischen Verbraucher getrennt und in der "Geschlossen"-Stellung mit dem elektrischen Verbraucher galvanisch leitend verbunden ist.

2. Anordnung nach Anspruch 1, **dadurch gekennzeichnet, dass** an der jeweiligen Innenseite der beiden Gehäusewände (16) jeweils ein Steg (14) vorgesehen ist, der im Abstand von dem jeweiligen elektrischen Kontakt (12) angeordnet ist und der am Kopf (4) des Schlüssels (1) anliegt.

3. Anordnung nach Anspruch 1 oder 2, **dadurch gekennzeichnet, dass** auf den Innenseiten der beiden Gehäusewände (16) jeweils eine elastische Einrichtung vorgesehen ist, die am Kopf (4) des Schlüssels (1) von der jeweiligen Seite anliegt und die Verdrehbarkeit des Gehäuses (6) relativ zum Kopf (4) des Schlüssels (1) gewährleistet.

4. Anordnung nach Anspruch 3, **dadurch gekennzeichnet, dass** die elastische Einrichtung, im Querschnitt vorzugsweise kreisförmige, Federlemente (13) aufweist.

5. Anordnung nach Anspruch 4, **dadurch gekennzeichnet, dass** die auf der einen Innenseite des Gehäuses (6) vorgesehenen Federelemente (13) in Bereichen, in denen sie nicht am Kopf (4) des Schlüssels (1) anliegen, mit den auf der anderen Innenseite des Gehäuses (6) vorgesehenen Federelementen (13), vorzugsweise formschlüssig, verbunden sind.

6. Anordnung nach Anspruch 5, **dadurch gekennzeichnet, dass** sich die Federlemente (13) auf der einen Innenseite des Gehäuses (6) und auf der anderen Innenseite des Gehäuses (6) jeweils genau gegenüberliegen.

7. Anordnung nach einem der vorhergehenden Ansprüche, **dadurch gekennzeichnet, dass** an der jeweiligen Innenseite der beiden Gehäusewände (16) jeweils zwei elektrische Kontakte (12) angeordnet sind und jeweils zwei auf einander gegenüberliegenden Seiten vorgesehene elektrische Kontakte (12) durch eine Verdrehung des Gehäuses (6) relativ zum Kopf (4) des Schlüssels (1) in eine Richtung bzw. in die dazu entgegengesetzte Richtung in eine "Offen"-Stellung bzw. eine "Geschlossen"-Stellung bringbar sind, wobei die jeweiligen elektrischen Kontakte (12) auf den einander gegenüberliegenden Seiten in der "Offen"-Stellung im Abstand von dem Kopf (4) des Schlüssels (1) stehen und in der "Geschlossen"-Stellung galvanisch leitend an dem Kopf (4) des Schlüssels (1) anliegen und somit über den Kopf (4) des Schlüssels (1) hinweg galvanisch leitend miteinander verbunden sind.

8. Anordnung nach einem der vorherigen Ansprüche, **dadurch gekennzeichnet, dass** der elektrische Verbraucher eine Sensoreinrichtung (10) aufweist, die einen Drehbewegungssensor, mit dem eine Drehbewegungen des Schlüssels (1) erfassbar ist, oder/und einen Orientierungssensor aufweist, mit dem die Orientierung des Schlüssels (1) während der Drehbewegung erfassbar ist.

9. Anordnung nach einem der vorherigen Ansprüche, **dadurch gekennzeichnet, dass** der elektrische Verbraucher eine Kommunikationseinrichtung (11) zum drahtlosen Übertragen von Daten aufweist, mit der Daten zu der von dem Drehbewegungssensor erfassten Drehbewegung des Schlüssels (1) oder/und Daten zu der Orientierung des Schlüssels (1) während der Drehbewegung drahtlos an ein Empfangsgerät übertragbar sind.

## Claims

1. A system comprising a mechanical key (1), which includes a bit (9) and a head (4) and is made of metal, for actuating a twist lock and an additional device (2) provided at the head (4) of the key (1),
the additional device (2) comprising a housing (6), and
the head (4) of the key (1) being surrounded by the housing (6) of the additional device (2) from two mutually opposing sides with a respective housing wall (16),
the housing (6) being mounted rotatably relative to the head (4) of the key (1), an electrical contact (12) being arranged in each case at the respective inner side of the two housing walls (16),
it being possible to bring the two electrical contacts (12) into an "open" position or a "closed" position by a rotation of the housing (6) relative to the head (4),
the two electrical contacts (12) in the "open" position being situated at a distance from the head (4) of the key (1), and in the "closed" position resting against the head (4) of the key (1) in a galvanically conducting manner, and thus being galvanically conductively connected to one another across the head (4) of the key (1), and
the additional device (2) comprising a battery (7) and an electric consumer that can be powered by the battery (7),
**characterized in that** the battery (7) in the "open" position is disconnected from the electric consumer, and in the "closed" position is galvanically conductively connected to the electric consumer.

2. The system according to claim 1, **characterized in that** a web (14) is provided in each case at the respective inner side of the two housing walls (16), which is arranged at a distance from the respective electrical contact (12) and which rests against the head (4) of the key (1).

3. The system according to claim 1 or 2, **characterized in that** an elastic device is provided in each case on the inner sides of the two housing walls (16), which rests against the head (4) of the key (1) from the particular side, and the rotatability of the housing (6) relative to the head (4) of the key (1) is ensured.

4. The system according to claim 3, **characterized in that** the elastic device comprises spring elements (13) that preferably have a circular cross-section.

5. The system according to claim 4, **characterized in that** the spring elements (13) provided on the one inner side of the housing (6), in regions in which these do not rest against the head (4) of the key (1), are preferably integrally joined to the other spring elements (13) provided on the other inner side of the housing (6).

6. The system according to claim 5, **characterized in that** the spring elements (13) are in each case located exactly opposite one another on the one inner side of the housing (6) and on the other inner side of the housing (6).

7. A system according to any one of the preceding claims, **characterized in that** two electrical contacts (12) are arranged in each case at the respective inner side of the two housing walls (16), and in each case two electrical contacts (12) provided on mutually opposing sides can be brought into an "open" position or a "closed" position by a rotation of the housing (6) relative to the head (4) of the key (1) in one direction or in the direction opposite thereto, the respective electrical contacts (12), on the mutually opposing sides, in the "open" position being situated at a distance from the head (4) of the key (1), and in the "closed" position resting against the head (4) of the key (1) in a galvanically conductive manner, and thus being galvanically conductively connected to one another across the head (4) of the key (1).

8. The system according to any one of the preceding claims, **characterized in that** the electric consumer comprises a sensor device (10), which comprises a rotational movement sensor, by which a rotational movement of the key (1) can be detected, and/or an orientation sensor, by which the orientation of the key (1) during the rotational movement can be detected.

9. The system according to any one of the preceding claims, **characterized in that** the electric consumer comprises a communication device (11) for wirelessly transmitting data, by which data regarding the rotational movement of the key (1) detected by the rotational movement sensor and/or data regarding the orientation of the key (1) during the rotational movement can be wirelessly transmitted to a receiving unit.

## Revendications

1. Ensemble avec une clé mécanique (1) en métal présentant une barbe (9) et une tête (4) pour l'actionnement d'une serrure rotative et un dispositif auxiliaire (2) rapporté sur la tête (4) de la clé (1), dans lequel
le dispositif auxiliaire (2) présente un boitier (6) et
la tête (4) de la clé (1) est entourée à partir du boitier (6) du dispositif auxiliaire (2) de deux côtés situés l'un en face de l'autre avec respectivement une paroi de boitier (16), où
le boitier (6) est logé rotatif par rapport à la tête (4) de la clé (1),
un contact électrique (12) est respectivement disposé sur le côté intérieur respectif des deux parois de boitier (16),
les deux contacts électriques (12) peuvent être ramenés dans une position « ouverte », respectivement une position « fermée », par une rotation du boitier (6) par rapport à la tête (4),
les deux contacts électriques (12) sont espacés par rapport à la tête (4) de la clé (1) dans la position « ouverte » et sont adjacents de manière conductrice galvaniquement sur la tête (4) de la clé (1) dans la position « fermée » et ainsi sont reliés de manière conductrice galvaniquement l'un à l'autre par le biais de la tête (4) de la clé (1), et
le dispositif auxiliaire (2) présente une batterie (7) et un consommateur électrique pouvant être alimenté par la batterie (7),
**caractérisé en ce que** la batterie (7) est séparée du consommateur électrique dans la position « ouverte » et est relié de manière conductrice galvaniquement avec le consommateur électrique dans la position « fermée ».

2. Ensemble selon la revendication 1, **caractérisé en ce qu'**un pontage (14), qui est disposé à distance par rapport au contact électrique (12) respectif et qui se plaque sur la tête (4) de la clé (1), est prévu respectivement sur le côté intérieur respectif des deux parois de boitier (16).

3. Ensemble selon la revendication 1 ou la revendication 2, **caractérisé en ce qu'**un dispositif élastique, qui se plaque sur la tête (4) de la clé (1) à partir du côté respectif et assure la rotation du boitier (6) par rapport à la tête (4) de la clé (1), est respectivement prévu sur les côtés intérieurs des deux parois de boitier (16).

4. Ensemble selon la revendication 3, **caractérisé en ce que** le dispositif élastique présente des éléments élastiques (13), de préférence en forme de cercles, dans la section transversale.

5. Ensemble selon la revendication 4, **caractérisé en ce que** les éléments élastiques (13) prévus sur un côté intérieur du boitier (6) dans des zones dans lesquelles ils ne sont pas plaqués sur la tête (6) de la clé (1), sont reliés avec les éléments élastiques (13) prévus sur l'autre côté intérieur du boitier (6), de préférence par complémentarité des formes.

6. Ensemble selon la revendication 5, **caractérisé en ce que** les éléments élastiques (13) sont exactement situés respectivement les uns en face des autres sur le côté intérieur du boitier (6) et sur l'autre côté intérieur du boitier (6).

7. Ensemble selon l'une des revendications précédentes, **caractérisé en ce que** respectivement deux contacts électriques (12) sont disposés sur le côté intérieur respectif des deux parois de boitier (16) et respectivement deux contacts électriques (12) prévus sur des côtés opposés l'un à l'autre peuvent être amenés par une rotation du boitier (6) par rapport à la tête (4) de la clé (1) dans une direction, respectivement dans la direction qui lui est opposée, dans une position « ouverte », respectivement une position « fermée, où les contacts électriques (12) respectifs sur les côtés opposés les uns aux autres sont dans la position « ouverte » espacés par rapport à la tête (4) de la clé (1) et se plaquent de manière conductrice galvaniquement sur la tête (4) de la clé (1) dans la position « fermée » et sont ainsi reliés de manière conductrice galvaniquement l'un à l'autre dans la position « fermée » et sont ainsi reliés de manière conductrice galvaniquement l'un à l'autre par le biais de la tête (4) de la clé (1).

8. Ensemble selon l'une des revendications précédentes, **caractérisé en ce que** le consommateur électrique présente un dispositif capteur (10) qui présente un capteur de rotation avec lequel un mouvement de rotation de la clé (1) est détectable, et/ou présente un capteur d'orientation avec lequel l'orientation de la clé (1) est détectable pendant le mouvement de rotation.

9. Ensemble selon l'une des revendications précédentes, **caractérisé en ce que** le consommateur électrique présente un dispositif de communication (11) pour la transmission sans fil de données, avec lequel des données concernant le mouvement de rotation de la clé (1) détecté par le capteur de mouvement de rotation et/ou des données concernant l'orientation de la clé (1) pendant le mouvement de rotation peuvent être transmises sans fil à un appareil de réception.
